# EUROPÄISCHE PATENTANMELDUNG

(11) **EP 0 694 279 A1**
(43) Veröffentlichungstag der Anmeldung: **31.01.1996**
(21) Anmeldenummer: 95890105.0
(22) Anmeldetag: 07.06.1995
(51) Int. Cl.: A47L 13/16

(54) **Verfahren zur Herstellung eines Saugkörpers und Saugkörper für Reinigungszwecke**

(30) Priorität: 21.07.1994 AT 1445/94
(71) Anmelder: Frieb Handelsges.m.b.H & Co. KG, A-2485 Wimpassing/Leitha (AT)
(72) Erfinder: Kubas, Peter, Dipl.-Ing., SK-84107 Bratislava (SK)
(74) Vertreter: Atzwanger, Richard, Dipl.-Ing. Patentanwalt

(57) **Zusammenfassung**

Verfahren zur Herstellung eines Saugkörpers, wobei Reststücke (2) bzw. Abfallstücke von der Herstellung von Saugtüchern bzw. Saugkörpern mit einem Saugtuch (1) umgeben werden, dessen Randbereiche in der Folge miteinander verbunden werden, wodurch ein Polsterkörper geschaffen wird.

## Beschreibung

Die gegenständliche Erfindung betrifft ein Verfahren zur Herstellung eines Saugkörpers für Reinigungszwecke bzw. einen derartigen Saugkörper.

Es ist bekannt, für Reinigungszwecke aus einem stark saugfähigen Material gefertigte Saugkörper, welche eine quadrische Form aufweisen, zu verwenden. Es ist weiters auch bekannt, für Reinigungszwecke aus einem stark saugfähigem Material gefertigte Reinigungstücher zu verwenden.

Bei der Konfektionierung derartiger Saugkörper bzw. Saugtücher, welche dadurch hergestellt werden, daß großflächige Platten bzw. Blätter in einzelne Saugkörper bzw. Saugtücher unterteilt werden, fallen in großem Ausmaß Randstücke bzw. Endstücke an, welche bisher als Abfall entsorgt werden mußten. Gleiches gilt für Reinigungskörper bzw. Reinigungstücher, welche deshalb nicht verkauft werden konnten, da sie beschädigt waren.

Der gegenständlichen Erfindung liegt die Aufgabe zugrunde, derartige Abfallmaterialien dadurch einer Verwertung zuzuführen, daß sie zur Herstellung eines handelsfähigen Produktes verwendet werden. Dies wird erfindungsgmäß erzielt, daß derartige Reststücke bzw. Abfallstücke von der Herstellung von Saugtüchern bzw. Saugkörpern mit einem Saugtuch umgeben werden, welches in der Folge zu einem Polster verarbeitet wird, dessen Füllung durch die Reststücke bzw. Abfallstücke gebildet ist. Ein erfindungsgemäßer Saugkörper für Reinigungszwecke ist demnach als Polster ausgebildet, dessen Füllung durch Reststücke bzw. Abfallstücke, welche bei der Konfektionierung von Saugtüchern bzw. Saugkörpern anfallen, gebildet ist.

Der Gegenstand der Erfindung ist nachstehend anhand eines in der Zeichnung dargestellten Ausführungsbeispiels näher erläutert. Diese zeigt einen Saugkörper, in axonometrischer Darstellung, teilweise aufgebrochen.

Ein erfindungsgemäßer Saugkörper besteht demnach aus einem Saugtuch 1, dessen Randbereiche miteinander verbunden sind und dessen Füllung durch Reststücke 2 bzw. Abfallstücke, welche bei der Herstellung von Saugtüchern oder Saugkörpern anfallen, gebildet ist. Die Verbindung der Ränder des Saugtuches 1 miteinander kann durch Nähen, Prägen, Kleben, Schweißen od. dgl. erfolgen. Zudem kann der hierdurch gebildete Saugkörper mit weitern Längsnähten oder Quernähten, welche die in diesem enthaltene Füllung durchsetzen, versehen sein, wodurch deren Fixierung bewirkt wird.

Da ein derartiger Saugkörper aus voll funktionsfähigem Materialien hergestellt ist, erfüllt er die erforderlichen Saugeigenschaften in gleicher Weise wie ein einstückiger Saugkörper. Da er mehrheitlich aus Material besteht, welches bisher als Abfall entsorgt werden mußte, wird dieses dadurch einer sinnvollen Verwertung zugeführt bzw. wird ein Saugkörper geschaffen, welcher wesentlich billiger hergestellt werden kann, als dies für bislang bekannte Saugkörper zutrifft.

## Patentansprüche

1. Verfahren zur Herstellung eines Saugkörpers, dadurch gekennzeichnet, daß Reststücke (2) bzw. Abfallstücke von der Herstellung von Saugtüchern bzw. Saugkörpern mit einem Saugtuch (1) umgeben werden, dessen Randbereiche in der Folge miteinander verbunden werden, wodurch ein Polsterkörper geschaffen wird.

2. Verfahren nach Patentanspruch 1, dadurch gekennzeichnet, daß die Verbindung der Randbereiche des Saugtuches durch Vernähen, Prägen, Verschweißen oder Verkleben erfolgt.

3. Saugkörper für Reinigungszwecke, welcher aus einem stark saugfähigen Material gefertigt ist, dadurch gekennzeichnet, daß er als Polster ausgebildet ist, dessen Hülle (1) aus einem Reinigungstuch gebildet ist und dessen Füllung durch bei der Herstellung von Saugtüchern bzw. Saugkörpern anfallenden Reststücken (2) bzw. Abfallstücken gebildet ist.
